# EUROPÄISCHE PATENTSCHRIFT

(11) **EP 3 274 558 B1**
(45) Veröffentlichungstag und Bekanntmachung des Hinweises auf die Patenterteilung: **17.03.2021**
(21) Anmeldenummer: 16716884.8
(22) Anmeldetag: 18.04.2016
(51) Int. Cl.: F01D 5/14, F01D 5/16, F04D 29/32, F04D 29/54

(54) **VERFAHREN ZUM PROFILIEREN EINER TURBINENLAUFSCHAUFEL UND ENTSPRECHENDE TURBINENSCHAUFEL**
METHOD FOR PROFILING A TURBINE BLADE AND CORRESPONDING BLADE
PROCÉDÉ DE PROFILAGE D'UNE AUBE DE TURBINE ET AUBE CORRESPONDANTE

(30) Priorität: 28.04.2015 EP 15165330
(43) Veröffentlichungstag der Anmeldung: 31.01.2018
(73) Patentinhaber: Siemens Energy Global GmbH & Co. KG, 81739 München (DE)
(72) Erfinder: PEEREN, Christian, 10245 Berlin (DE); SCHMITT, Stefan, 45481 Mülheim an der Ruhr (DE); WALTKE, Ulrich, 45468 Mülheim an der Ruhr (DE); STÜER, Heinrich, 45721 Haltern (DE)
(86) Internationale Anmeldenummer: PCT/EP2016/058559
(87) Internationale Veröffentlichungsnummer: WO 2016/173875

(56) Entgegenhaltungen:
- EP-A1- 2 299 124
- EP-A2- 2 360 377
- WO-A1-2013/178914
- DE-A1-102005 025 213

## Beschreibung

### TECHNISCHES GEBIET UND STAND DER TECHNIK

Die Erfindung betrifft ein Verfahren zum Profilieren einer Turbinenlaufschaufel für eine Axialströmungsmaschine.

Der Trend bei der Auslegung von Schaufeln für eine Axialströmungsmaschine geht dahin, das Aspektverhältnis der Schaufeln zu erhöhen und die Schaufeln dünner auszuführen. Die derart ausgelegten Schaufeln neigen dazu im Betrieb der Axialströmungsmaschine zu flattern. Bei dem Flattern handelt es sich um eine selbsterregte Schwingung bei der Eigenfrequenz der Schaufel. Bei dieser Schwingung kann es sich um eine Longitudinalschwingung der Schaufel mit einem Schwingungsknoten an dem Fuß der Schaufel handeln. Dabei wird Energie von dem in der Axialströmungsmaschine strömenden Fluid auf die Schaufel übertragen. Das Flattern kann bei einem wiederholten Lastwechsel der Axialströmungsmaschine zu einer Materialermüdung der Schaufel führen (englisch: high cycle fatigue). Die Materialermüdung kann zu der Bildung eines Risses führen und einen kostenintensiven Tausch der Schaufel erforderlich machen.

Herkömmlich wird das Flattern unterbunden, indem die auf die Schaufel wirkende Last vermindert wird. Dies führt jedoch nachteilig zu einer Verminderung des Wirkungsgrades der Axialströmungsmaschine. Außerdem werden herkömmlich Dämpfungselemente vorgesehen, wie beispielsweise ein Deckband, was das Flattern der Schaufeln dämpft. Dies stellt jedoch eine konstruktiv aufwändige Lösung dar. Daher wäre es wünschenswert die Schaufel derart auszulegen, dass sie im Betrieb der Axialströmungsmaschine nicht zum Flattern neigt.

Aufgabe der Erfindung ist es ein Verfahren zum Profilieren einer Schaufel für eine Axialströmungsmaschine zu schaffen, bei dem die Schaufel wenig zum Flattern neigt.

### DARSTELLUNG DER ERFINDUNG

Das erfindungsgemäße Verfahren zum Profilieren einer Turbinenlaufschaufel für eine Axialströmungsmaschine weist die Schritte auf: Bereitstellen eines geometrischen Modells eines Schaufelprofils, das eine Skelettlinie eines Profilschnitts der Turbinenlaufschaufel aufweist; Festlegen von Randbedingungen für eine die Turbinenlaufschaufel umströmende Strömung; Verändern der Skelettlinie derart, dass die anhand der Randbedingungen sich einstellende Strömung das Maximum der Differenz der isentropen Machzahl zwischen der Druckseite und der Saugseite der Turbinenlaufschaufel in einem Schaufelabschnitt verursacht, der sich ausgehend von der Schaufelhinterkante in Richtung zu der Schaufelvorderkante erstreckt und 65% der Länge S der Schaufelsehne lang ist. Die Skelettlinie ist diejenige Linie des Profilschnitts, deren Punkte den gleichen Abstand von der Druckseite wie von der Saugseite haben. Die Schaufelsehne bezeichnet die Strecke in dem Profilschnitt von der Schaufelvorderkante bis zu der Schaufelhinterkante. Rechnungen haben gezeigt, dass, wenn das Maximum der Differenz der isentropen Machzahl in dem erfindungsgemäßen Schaufelabschnitt angeordnet ist, sich die instationäre Druckverteilung derart verändert, dass lokale dämpfende Bereiche und lokale anregende Bereiche sich weitestgehend kompensieren. Dadurch neigen die derart ausgelegten Schaufeln wesentlich weniger zum Flattern als herkömmlich ausgelegte Schaufeln. Durch die geringe Neigung zum Flattern können die Schaufeln stärker als die herkömmlich ausgelegten Schaufeln belastet werden. Zudem brauchen zusätzliche Dämpfungselemente, wie beispielsweise ein Deckband, vorteilhaft nicht vorgesehen werden.

Die Skelettlinie wird gebildet von einem erstem Polynom vierten Grades, das die Skelettlinie von der Schaufelvorderkante bis zu einem Extrempunkt beschreibt, und einem zweiten Polynom vierten Grades, das die Skelettlinie von dem Extrempunkt bis zu der Schaufelhinterkante beschreibt, wobei der Extrempunkt derjenige Punkt der Skelettlinie ist, der den maximalen Abstand zu der Schaufelsehne hat. Der Abstand bezeichnet die Länge einer sich rechtwinklig von der Schaufelsehne bis zu der Skelettlinie erstreckende Strecke.

Es ist bevorzugt, dass das erste Polynom gebildet wird unter Heranziehen eines Vorderkantenskelettwinkels, der der Winkel zwischen der Vorderkantentangente der Skelettlinie und der Schaufelsehne ist, der Länge x_{S1} von der Schaufelvorderkante bis dem Punkt der Schaufelsehne, der den maximalen Abstand zu der Skelettlinie hat, und der Länge S₁, die der Abstand von dem Extrempunkt bis zu der Schaufelsehne ist, wobei das zweite Polynom gebildet wird unter Heranziehen eines Hinterkantenskelettwinkels, der der Winkel zwischen der Hinterkantentangente der Skelettlinie und der Schaufelsehne ist, der Länge S-x_{S1} von der Schaufelhinterkante bis zu dem Punkt der Schaufelsehne, der den maximalen Abstand zu der Skelettlinie hat, und der Länge S₂, die der Abstand von der Skelettlinie bis zu dem Punkt der Schaufelsehne ist, der den Abstand x_{S1}+0,5*(S-x_{S1}) von der Schaufelhinterkante hat, wobei S die Länge der Schaufelsehne ist. Wenn für den Extrempunkt eine Steigung von Null angenommen wird, sind anhand dieser Parameter das erste Polynom und das zweite Polynom ausreichend bestimmt.

Es ist bevorzugt, dass die Skelettlinie derart verändert wird, dass S₁ von 10,3% bis 11,3% der Länge S beträgt, x_{S1} von 35,1% bis 38,4% der Länge S der Schaufelsehne beträgt, S₂ von 64,8% bis 67,9% der Länge S₁ beträgt, der Hinterkantenskelettwinkel von 15,192° bis 19,020° beträgt und der Vorderkantenskelettwinkel von 37,663° bis 39,256° beträgt. Anhand dieser Parameter ist vorteilhaft sichergestellt, dass die Schaufel nur eine geringe Neigung zum Flattern aufweist. Die Skelettlinie wird bevorzugt derart verändert, dass S₁ 10,8% der Länge S, x_{S1} 36,8% der Länge S beträgt, S₂ 66,3% der Länge S₁ beträgt, der Vorderkantenskelettwinkel 17,106° beträgt und der Hinterkantenskelettwinkel 38,460° beträgt. Anhand dieser Parameter wird vorteilhaft erreicht, dass die Schaufel eine besonders geringe Neigung zum Flattern hat.

Alternativ ist bevorzugt, dass die Turbinenlaufschaufel einen transsonischen Abschnitt aufweist und die Skelettlinie in dem transsonischen Abschnitt derart verändert wird, dass S₁ von 7,6874% bis 7,9% der Länge S beträgt, x_{S1} von 35,4311% bis 36,2% der Länge S beträgt, S₂ von 63% bis 65% der Länge S₁ beträgt, der Hinterkantenskelettwinkel von 11,0° bis 12,3° beträgt und der Vorderkantenskelettwinkel von 29,0° bis 31,0° beträgt. Diese Parameter bewirken, dass ein sich im Betrieb der Axialströmungsmaschine bei den Randbedingungen einstellender Verdichtungsstoß sich weit stromab einstellt und mit einem geringen Machzahlgradienten einstellt. Eine flatternde Turbinenlaufschaufel verursacht Störungen in der Strömung. Diese Störungen können die Lage des Verdichtungsstoßes, der sich an einer benachbarten Turbinenlaufschaufel einstellt, verändern. Weil der Verdichtungsstoß jedoch weit stromab angeordnet ist, können die Störungen die Lage des Verdichtungsstoßes jedoch nur in geringem Ausmaß verändern. Dadurch kann eine flatternde Turbinenlaufschaufel das Flattern einer benachbarten Turbinenlaufschaufel nur in geringem Maße anregen, wodurch die Flatterneigung insgesamt gering ist. Durch den geringen Machzahlgradienten beim Verdichtungsstoß ist zusätzlich ein durch den Verdichtungsstoß angeregtes Flattern vorteilhaft vermindert.

Es ist bevorzugt, dass die Turbinenlaufschaufel freistehend ist. Dies bedeutet, dass keine Dämpfungselemente vorgesehen sind, wie beispielsweise ein Deckband.

Es ist bevorzugt, dass das geometrische Modell eine sich entlang der Skelettlinie variierende Dicke aufweist, die während dem Verändern der Skelettlinie gleich gelassen wird. Hier wird vorteilhaft nur die Skelettlinie verändert, um die Neigung der Schaufel zum Flattern zu vermindern, was vorteilhaft ein einfaches Verfahren mit nur wenigen zu verändernden Parametern darstellt.

Es ist bevorzugt, dass die Randbedingungen der Strömung sich aus der Nennbetriebsbedingung der Axialströmungsmaschine ergeben. Weiterhin ist bevorzugt, dass es sich um eine stationäre Strömung handelt. Die isentropen Machzahlen werden bevorzugt experimentell bestimmt und/oder rechnerisch bestimmt. Es ist bevorzugt, dass das Verfahren für verschiedene Profilschnitte der Turbinenlaufschaufel wiederholt wird. Dadurch erfolgt eine Auslegung der Turbinenlaufschaufel entlang deren Höhe. Der Profilschnitt liegt bevorzugt auf einer Zylinderfläche oder einer Kegelfläche, deren Achsen mit der Achse der Axialströmungsmaschine zusammenfallen, auf einer S₁-Strömungsfläche oder in einer tangentialen Ebene der Axialströmungsmaschine.

Die Axialströmungsmaschine ist bevorzugt eine Gasturbine oder eine Dampfturbine. Das Verfahren wird bevorzugt für Profilschnitte durchgeführt, die in der radial äußeren Hälfte der Turbinenlaufschaufel liegen, insbesondere wird das Verfahren nur für die Profilschnitte durchgeführt, die in der radial äußeren Hälfte der Turbinenlaufschaufel liegen.

Die erfindungsgemäße Turbinenlaufschaufel für eine Axialströmungsmaschine weist ein Schaufelprofil auf, das eine Skelettlinie eines Profilschnitts der Turbinenlaufschaufel aufweist, wobei die Skelettlinie derart geformt ist, dass anhand von Randbedingungen für eine die Turbinenlaufschaufel umströmende Strömung die sich einstellende Strömung das Maximum der Differenz der isentropen Machzahl zwischen der Druckseite und der Saugseite der Turbinenlaufschaufel in einem Schaufelabschnitt verursacht, der sich ausgehend von der Schaufelhinterkante in Richtung zu der Schaufelvorderkante erstreckt und 65% der Länge S der Schaufelsehne lang ist.

Die Skelettlinie ist gebildet von einem erstem Polynom vierten Grades, das die Skelettlinie von der Schaufelvorderkante bis zu einem Extrempunkt beschreibt, und einem zweiten Polynom vierten Grades, das die Skelettlinie von dem Extrempunkt bis zu der Schaufelhinterkante beschreibt, wobei der Extrempunkt derjenige Punkt der Skelettlinie ist, der den maximalen Abstand zu der Schaufelsehne hat, wobei das erste Polynom gebildet ist unter Heranziehen eines Vorderkantenskelettwinkels, der der Winkel zwischen der Vorderkantentangente der Skelettlinie und der Schaufelsehne ist, der Länge x_{S1} von der Schaufelvorderkante bis dem Punkt der Schaufelsehne, der den maximalen Abstand zu der Skelettlinie hat, und der Länge S₁, die der Abstand von dem Extrempunkt bis zu der Schaufelsehne ist, wobei das zweite Polynom gebildet ist unter Heranziehen eines Hinterkantenskelettwinkels, der der Winkel zwischen der Hinterkantentangente der Skelettlinie und der Schaufelsehne ist, der Länge S-x_{S1} von der Schaufelhinterkante bis zu dem Punkt der Schaufelsehne, der den maximalen Abstand zu der Skelettlinie hat, und der Länge S₂, die der Abstand von der Skelettlinie bis zu dem Punkt der Schaufelsehne ist, der den Abstand x_{S1}+0,5*(S-x_{S1}) von der Schaufelhinterkante hat, wobei S die Länge der Schaufelsehne ist.

Dabei ist die Skelettlinie derart beschaffen, dass S₁ von 10,3% bis 11,3% der Länge S beträgt, x_{S1} von 35,1% bis 38,4% der Länge S beträgt, S₂ von 64,8% bis 67,9% der Länge S₁ beträgt, der Hinterkantenskelettwinkel von 15,192° bis 19,020° beträgt und der Vorderkantenskelettwinkel von 37,663° bis 39,256° beträgt. Alternativ ist bevorzugt, dass die Turbinenlaufschaufel einen transsonischen Abschnitt aufweist und die Skelettlinie in dem transsonischen Abschnitt derart beschaffen ist, dass S₁ von 7,6874% bis 7,9% der Länge S beträgt, x_{S1} von 35,4311% bis 36,2% der Länge S beträgt, S₂ von 63% bis 65% der Länge S₁ beträgt, der Hinterkantenskelettwinkel von 11,0° bis 12,3° beträgt und der Vorderkantenskelettwinkel von 29,0° bis 31,0° beträgt.

Die erfindungsgemäße Axialströmungsmaschine weist eine erfindungsgemäße Turbinenlaufschaufel auf, wobei die Turbinenlaufschaufel freistehend ist und die Axialströmungsmaschine insbesondere eine Gasturbine oder eine Dampfturbine ist WO 2013/178914 A1 offenbart Wendepunkte in der Skelettlinie einer Verdichterschaufel.

### KURZE BESCHREIBUNG DER FIGUREN

Im Folgenden wird anhand der beigefügten schematischen Zeichnungen die Erfindung näher erläutert.

Es zeigen:
- Figur 1: ein geometrisches Modell eines Profilschnitts,
- Figur 2: jeweils einen Profilschnitt einer herkömmlichen und einer erfindungsgemäß ausgelegten Turbinenlaufschaufel,
- Figur 3: jeweils eine Auftragung eines isentropen Machzahlverlaufs einer herkömmlichen und einer erfindungsgemäß ausgelegten Turbinenlaufschaufel,
- Figur 4: jeweils einen Dämpfungswertverlauf einer herkömmlichen und einer erfindungsgemäß ausgelegten Turbinenlaufschaufel,
- Figur 5: eine Dickenverteilung eines Profilschnitts und
- Figur 6: jeweils einen Dämpfungswertverlauf einer herkömmlichen und einer alternativen erfindungsgemäß ausgelegten Turbinenlaufschaufel.

### WEGE ZUR AUSFÜHRUNG DER ERFINDUNG

Figur 1 zeigt ein geometrisches Modell eines Profilschnitts einer Turbinenlaufschaufel für eine Axialströmungsmaschine, die beispielsweise eine Gasturbine oder eine Dampfturbine ist. Der Profilschnitt liegt beispielsweise auf einer Zylinderfläche oder einer Kegelfläche, deren Achsen mit der Achse der Axialströmungsmaschine zusammenfallen, auf einer S₁-Strömungsfläche oder in einer tangentialen Ebene der Axialströmungsmaschine.

Wie es aus Figur 1 ersichtlich ist, weist das geometrische Modell eine gekrümmte Skelettlinie 3 auf, die diejenige Linie des Profilschnitts ist, deren Punkte den gleichen Abstand von der Druckseite wie von der Saugseite der Turbinenlaufschaufel haben. Weiterhin ist es aus Figur 1 ersichtlich, dass die Turbinenlaufschaufel eine Schaufelvorderkante 4 und eine Schaufelhinterkante 5 hat. Die Schaufelvorderkante 4 und die Schaufelhinterkante 5 begrenzen die Skelettlinie 3. Die Strecke zwischen der Schaufelvorderkante 4 und der Schaufelhinterkante 5 ist die Schaufelsehne 13. Das geometrische Modell ist in Figur 1 in einer Auftragung eingezeichnet, deren Abszisse 1 mit der Schaufelsehne 13 zusammenfällt und über deren Ordinate der Abstand der Skelettlinie 3 von der Schaufelsehne 13 aufgetragen ist. Der Abstand bezeichnet die Länge einer sich rechtwinklig von der Schaufelsehne 13 bis zu der Skelettlinie erstreckende Strecke. Das Koordinatensystem in Figur 1 ist derart gewählt, dass die Schaufelvorderkante 4 mit dem Ursprung des Koordinatensystems zusammenfällt. Die Schaufelhinterkante 5 liegt in dem Punkt (S, 0), wobei S die Länge der Schaufelsehne 13 ist.

Die Skelettlinie 3 wird gebildet von einem ersten Polynom 11 vierten Grades und einem zweiten Polynom 12 vierten Grades. Das erste Polynom 11 beschreibt die Skelettlinie 3 von der Schaufelvorderkante 4 bis zu einem Extrempunkt 30. Der Extrempunkt 30 ist derjenige Punkt der Skelettlinie 3, der den maximalen Abstand von der Schaufelsehne 13 hat. Das zweite Polynom 12 beschreibt die Skelettlinie 3 von dem Extrempunkt 30 bis zu der Schaufelhinterkante 5. Ebenfalls eingezeichnet ist in Figur 1 eine Vorderkantentangente 7, die die Tangente der Skelettlinie 3 an der Schaufelvorderkante 4 ist. Die Vorderkantentangente 7 schließt mit der Schaufelsehne 13 eine Vorderkantenskelettwinkel LESA ein. Weiterhin ist in Figur 1 eine Hinterkantentangente 8 eingezeichnet, die die Tangente der Skelettlinie 3 an der Schaufelhinterkante 5 ist. Die Hinterkantentangente 8 schließt mit der Schaufelsehne 13 einen Hinterkantenskelettwinkel TESA ein.

Das erste Polynom 11 wird gebildet durch Wählen des Vorderkantenskelettwinkels LESA, der Länge x_{S1} von der Schaufelvorderkante 4 bis zu dem Punkt (x_{S1},0) auf der Schaufelsehne 13, der den maximalen Abstand zu der Skelettlinie 13 hat, und der Länge S₁, die der Abstand von dem Punkt (x_{S1},0) bis zu dem Extrempunkt 30 ist. Dadurch, dass die Steigung des Extrempunktes 30 Null beträgt und die Schaufelvorderkante 4 im Ursprung des Koordinatensystems liegt, ist das erste Polynom 11 ausreichend bestimmt. Das zweite Polynom 12 wird gebildet durch Wählen des Hinterkantenskelettwinkels TESA, der Länge S-x_{S1} von der Schaufelhinterkante 5 bis zu dem Punkt (x_{S1},0) auf der Schaufelsehne 13, und der Länge S₂, die der Abstand von dem Punkt (x_{S1}+0,5*(S-x_{S1}),0) bis zu Skelettlinie 3 ist. Dadurch, dass die Steigung des Extrempunktes 30 Null beträgt und die Schaufelhinterkante 5 in dem Punkt (S, 0) liegt, ist das zweite Polynom 12 ausreichend bestimmt.

Bei dem Verfahren zum Profilieren der Schaufel wird das geometrische Modell des Schaufelprofils bereitgestellt, wie für Figur 1 beschrieben. Es werden Randbedingungen für eine die Schaufel umströmende Strömung bereitgestellt. Die Randbedingungen können sich beispielsweise aus der Nennbetriebsbedingung der Axialströmungsmaschine ergeben. Die Skelettlinie 3 wird derart verändert, dass die anhand der Randbedingungen sich einstellende Strömung das Maximum der Differenz der isentropen Machzahl 22 bis 25 zwischen der Druckseite und der Saugseite der Turbinenlaufschaufel 14, 15 in einem Schaufelabschnitt verursacht, der sich ausgehend von der Schaufelhinterkante 5 in Richtung zu der Schaufelvorderkante 4 erstreckt und 65% der Länge S der Schaufelsehne lang ist.

Figur 2 zeigt eine Turbinenlaufschaufel 14, welche herkömmlich ausgelegt ist, und eine Schaufel 15, welche erfindungsgemäß ausgelegt ist. Die herkömmlich ausgelegte Schaufel 14 hat eine Schaufelvorderkante 16 und eine Schaufelhinterkante 18. Nach dem Verändern der Skelettlinie 3 ergibt sich die erfindungsgemäß ausgelegte Schaufel 15. Die erfindungsgemäß ausgelegte Schaufel 15 hat eine Schaufelvorderkante 17 und eine Schaufelhinterkante 19. Aus Figur 2 ist ersichtlich, dass die erfindungsgemäß ausgelegte Turbinenlaufschaufel 15 nach dem Verändern der Skelettlinie 3 eine stärker gekrümmte Skelettlinie 3 als die herkömmlich ausgelegte Schaufel 14 hat.

Um zu erreichen, dass sich das Maximum der Differenz der isentropen Machzahl in dem erfindungsgemäßen Schaufelabschnitt befindet, können die das erste Polynom 11 und zweite Polynom 12 beschreibenden Parameter beispielsweise folgende Werte annehmen:

| | Mittelwert | Untergrenze | Obergrenze |
|---|---|---|---|
| S₁/S | 0,108 | 0,113 | 0,103 |
| X_{S1}/S | 0,368 | 0,384 | 0,351 |
| S₂/S₁ | 0,663 | 0,679 | 0, 648 |
| TESA/° | 17,106 | 19,020 | 15,192 |
| LESA/° | 38,460 | 39,256 | 37,663 |

Figur 3 zeigt eine Auftragung, über deren Abszisse 20 die Länge der Schaufelsehne 13 und über deren Ordinate 21 die isentrope Machzahl aufgetragen ist. Figur 3 zeigt einen Machzahlverlauf 22 an der Druckseite und einen Machzahlverlauf 24 an der Saugseite der herkömmlich ausgelegten Schaufel 14. Ebenfalls dargestellt ist ein Machzahlverlauf 23 an der Druckseite und ein Machzahlverlauf 25 an der Saugseite der erfindungsgemäß ausgelegten Turbinenlaufschaufel 15. Die Machzahlverläufe 22 bis 25 wurden rechnerisch bestimmt. Dazu wurden die Navier-Stokes Gleichungen für den stationären Zustand des gegebenen Problems gelöst.

Die Machzahlverläufe 22 bis 25 zeigen, dass für die herkömmlich ausgelegte Turbinenlaufschaufel die Differenz der Machzahlverläufe 25 und 23 im vorderen Bereich der Schaufel 14 größer ist als im hinteren Bereich der Turbinenlaufschaufel 14. Dahingegen ist die Differenz der Machzahlverläufe 24 und 22 für die erfindungsgemäß profilierte Schaufel 15 im hinteren Bereich der Turbinenlaufschaufel 15 größer als im vorderen Bereich der Turbinenlaufschaufel 15. Das Maximum der Differenz der erfindungsgemäß ausgelegten Turbinenlaufschaufel 15 befindet sich im Wesentlichen bei einer Länge der Schaufelsehne 13 von 0,5*S.

Figur 4 zeigt eine Auftragung, bei der über die Abszisse 25 der Phasenwinkel zwischen zwei benachbarten Turbinenlaufschaufeln (englisch: Interblade Phase Angle) aufgetragen ist. Über die Ordinate 26 der Figur 4 ist ein aerodynamischer Dämpfungswert aufgetragen. Ebenfalls eingezeichnet ist eine Nulllinie 27, bei der der aerodynamische Dämpfungswert den Wert Null annimmt. Um zu bestimmen, ob die Turbinenlaufschaufel gedämpft oder angeregt wird, werden für jeden Phasendifferenzwinkel die linearisierten Navier-Stokes Gleichungen gelöst und der aerodynamische Dämpfungswert berechnet. Figur 4 zeigt einen Dämpfungswertverlauf 28 für die herkömmliche ausgelegte Turbinenlaufschaufel 14 und einen Dämpfungswertverlauf 29 für die erfindungsgemäß ausgelegte Turbinenlaufschaufel 15. Der Dämpfungswertverlauf 28 nimmt auch negative Werte an, was bedeutet, dass die herkömmlich ausgelegte Turbinenlaufschaufel 14 im Betrieb der Axialströmungsmaschine eine selbsterregte Flatterschwingung hat. Der Dämpfungswertverlauf 29 hat jedoch für alle Phasendifferenzwinkel einen positiven Wert, was bedeutet, dass die erfindungsgemäß ausgelegte Schaufel 15 im Betrieb der Axialströmungsmaschine keine selbsterregte Flatterschwingung hat.

Um zu erreichen, dass sich das Maximum der Differenz der isentropen Machzahl in dem erfindungsgemäßen Schaufelabschnitt befindet, können bei einer alternativen Turbinenlaufschaufel alternativ die das erste Polynom 11 und zweite Polynom 12 beschreibenden Parameter beispielsweise folgende Werte in einem transsonischen Abschnitt einer Turbinenlaufschaufel annehmen:

| | Mittelwert | Untergrenze | Obergrenze |
|---|---|---|---|
| S₁/S | 0,07765 | 0,076874 | 0,079 |
| X_{S1}/S | 0,35789 | 0,354311 | 0,362 |
| S₂/S₁ | 0,64042 | 0, 63 | 0, 65 |
| TESA/° | 11,9162 | 11,0 | 12,3 |
| LESA/° | 29,9933 | 29,0 | 31,0 |

Figur 5 zeigt eine Dickenverteilung der alternativen Turbinenlaufschaufel. Die Dickenverteilung ist in Figur 5 in einer Auftragung eingezeichnet, deren Abszisse 1 mit der Schaufelsehne 13 zusammenfällt und über deren Ordinate der Dicke der alternativen Turbinenlaufschaufel aufgetragen ist. Die Dickenverteilung d(t) ist gebildet durch ein Polynom der Form $d \left(t\right) = {a}_{0} ⋅ {t}^{FSE} + {a}_{1} ⋅ t + {a}_{2} ⋅ {t}^{2} + {a}_{3} ⋅ {t}^{3} ,$ wobei t von 0 bis 1 geht, wobei bei 0 die Schaufelvorderkante 4 und bei 1 die Schaufelhinterkante liegt. Das Polynom wird gebildet durch Wählen des Vorderkantenkrümmungsradius R_{LE}, der Länge x_{D1} von der Schaufelvorderkante 4 bis zu dem Punkt (x_{D1},0) auf der Schaufelsehne 13, bei dem die maximale Dicke D1 der alternativen Turbinenlaufschaufel vorliegt, der Dicke d2, die die Dicke der alternativen Turbinenlaufschaufel bei dem Punkt (x_{D1}+0,5*(S-x_{D1}),0) ist, und dem Hinterkantenkeilwinkel TEWA. Schaufel weist weiterhin an der Schaufelhinterkante 5 einen zur Schaufelhinterkante 5 spitz zulaufenden Abschnitt auf, der von einer Dicke d₃ ausgeht und auf Null abfällt. Die Dicke d3 kann sich in einem Bereich von 96% bis 99,9% von S befinden.

Die vorgenannten Größen können folgende Werte annehmen:

| | Mittelwert | Untergrenze | Obergrenze |
|---|---|---|---|
| D1/S | 0,113590 | 0,10 | 0,12 |
| X_{D1}/S | 0,282520 | 0,27 | 0,29 |
| d₂/D₁ | 0,681520 | 0,66 | 0,70 |
| d₃/S | 0,017010 | 0,016 | 0,018 |
| TEWA/° | 3,440010 | 3,37 | 3,51 |
| R_{LE} | 0,020430 | 0,019 | 0,021 |
| FSE | 0,5 | 0,501 | 0,499 |

Figur 6 zeigt einen Dämpfungswertverlauf 31 für eine herkömmliche ausgelegte Turbinenlaufschaufel und einen Dämpfungswertverlauf 32 für die alternative erfindungsgemäß ausgelegte Turbinenlaufschaufel. Der Dämpfungswertverlauf 32 nimmt in weniger starkem Ausmaß negative Werte als der Dämpfungswertverlauf 31 an, wodurch die alternative Turbinenlaufschaufel weniger zum Flattern neigt als die herkömmliche Turbinenlaufschaufel.

Obwohl die Erfindung im Detail durch das bevorzugte Ausführungsbeispiel näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung wie er in den Ansprüchen aufgeführt ist, zu verlassen.

## Patentansprüche

1. Verfahren zum Profilieren einer Turbinenlaufschaufel (14, 15) für eine Axialströmungsmaschine mit den Schritten:
- Bereitstellen eines geometrischen Modells eines Schaufelprofils, das eine Skelettlinie (3) eines Profilschnitts der Turbinenlaufschaufel (14, 15) aufweist;
- Festlegen von Randbedingungen für eine die Turbinenlaufschaufel (14, 15) umströmende Strömung;
- Verändern der Skelettlinie (3) derart, dass die anhand der Randbedingungen sich einstellende Strömung das Maximum der Differenz der isentropen Machzahl (22 bis 25) zwischen der Druckseite und der Saugseite der Turbinenlaufschaufel (14, 15) in einem Schaufelabschnitt verursacht, der sich ausgehend von der Schaufelhinterkante (5) in Richtung zu der Schaufelvorderkante (4) erstreckt und 65% der Länge S der Schaufelsehne lang ist,
wobei die Skelettlinie (3) gebildet wird von einem erstem Polynom (11) vierten Grades, das die Skelettlinie (3) von der Schaufelvorderkante (4) bis zu einem Extrempunkt (30) beschreibt, und einem zweiten Polynom (12) vierten Grades, das die Skelettlinie (3) von dem Extrempunkt (30) bis zu der Schaufelhinterkante (5) beschreibt,
wobei der Extrempunkt (30) derjenige Punkt der Skelettlinie (3) ist, der den maximalen Abstand zu der Schaufelsehne (13) hat.

2. Verfahren gemäß Anspruch 1,
wobei das erste Polynom (11) gebildet wird unter Heranziehen eines Vorderkantenskelettwinkels (LESA), der der Winkel zwischen der Vorderkantentangente (7) der Skelettlinie (3) und der Schaufelsehne (13) ist, der Länge x_{S1} von der Schaufelvorderkante (4) bis dem Punkt der Schaufelsehne (13), der den maximalen Abstand zu der Skelettlinie (3) hat, und der Länge S₁, die der Abstand von dem Extrempunkt (30) bis zu der Schaufelsehne ist,
wobei das zweite Polynom (12) gebildet wird unter Heranziehen eines Hinterkantenskelettwinkels (TESA), der der Winkel zwischen der Hinterkantentangente (8) der Skelettlinie (3) und der Schaufelsehne (13) ist, der Länge S-x_{S1} von der Schaufelhinterkante (5) bis zu dem Punkt der Schaufelsehne (13), der den maximalen Abstand zu der Skelettlinie (3) hat, und der Länge S₂, die der Abstand von der Skelettlinie (3) bis zu dem Punkt der Schaufelsehne (13) ist, der den Abstand x_{S1}+0,5*(S-x_{S1}) von der Schaufelhinterkante (5) hat, wobei S die Länge der Schaufelsehne ist.

3. Verfahren gemäß Anspruch 2,
wobei die Skelettlinie derart verändert wird, dass S₁ von 10,3% bis 11,3% der Länge S beträgt, x_{S1} von 35,1% bis 38,4% der Länge S beträgt, S₂ von 64,8% bis 67,9% der Länge S₁ beträgt, der Hinterkantenskelettwinkel von 15,192° bis 19,020° beträgt und der Vorderkantenskelettwinkel von 37,663° bis 39,256° beträgt.

4. Verfahren gemäß Anspruch 2,
wobei die Turbinenlaufschaufel (14, 15) einen transsonischen Abschnitt aufweist und die Skelettlinie in dem transsonischen Abschnitt derart verändert wird, dass S₁ von 7,6874% bis 7,9% der Länge S beträgt, x_{S1} von 35,4311% bis 36,2% der Länge S beträgt, S₂ von 63% bis 65% der Länge S₁ beträgt, der Hinterkantenskelettwinkel von 11,0° bis 12,3° beträgt und der Vorderkantenskelettwinkel von 29,0° bis 31,0° beträgt.

5. Verfahren gemäß einem der Ansprüche 1 bis 3, wobei die Turbinenlaufschaufel (14, 15) freistehend ist.

6. Verfahren gemäß einem der Ansprüche 1 bis 5,
wobei das geometrische Modell eine sich entlang der Skelettlinie (3) variierende Dicke aufweist, die während dem Verändern der Skelettlinie (3) gleich gelassen wird.

7. Verfahren gemäß einem der Ansprüche 1 bis 6,
wobei die Randbedingungen der Strömung sich aus der Nennbetriebsbedingung der Axialströmungsmaschine ergeben.

8. Verfahren gemäß einem der Ansprüche 1 bis 7,
wobei die isentropen Machzahlen experimentell bestimmt werden und/oder rechnerisch bestimmt werden.

9. Verfahren gemäß einem der Ansprüche 1 bis 8,
wobei das Verfahren für verschiedene Profilschnitte der Turbinenlaufschaufel (14, 15) wiederholt wird.

10. Verfahren gemäß einem der Ansprüche 1 bis 9,
wobei der Profilschnitt auf einer Zylinderfläche oder einer Kegelfläche, deren Achsen mit der Achse der Axialströmungsmaschine zusammenfallen, auf einer S₁-Strömungsfläche oder in einer tangentialen Ebene der Axialströmungsmaschine liegt.

11. Verfahren gemäß einem der Ansprüche 1 bis 10,
wobei die Axialströmungsmaschine eine Gasturbine oder eine Dampfturbine ist.

12. Verfahren gemäß einem der Ansprüche 1 bis 11,
wobei das Verfahren für Profilschnitte durchgeführt wird, die in der radial äußeren Hälfte der Turbinenlaufschaufeln liegen.

13. Turbinenlaufschaufel für eine Axialströmungsmaschine, mit einem Schaufelprofil, das eine Skelettlinie (3) eines Profilschnitts der Turbinenlaufschaufel (14, 15) aufweist, wobei die Skelettlinie (3) derart ist, dass anhand von Randbedingungen für eine die Turbinenlaufschaufel (14, 15) umströmende Strömung die sich einstellende Strömung das Maximum der Differenz der isentropen Machzahl (22 bis 25) zwischen der Druckseite und der Saugseite der Turbinenlaufschaufel (14, 15) in einem Schaufelabschnitt verursacht, der sich ausgehend von der Schaufelhinterkante (5) in Richtung zu der Schaufelvorderkante (4) erstreckt und 65% der Länge S der Schaufelsehne lang ist,
wobei die Skelettlinie (3) gebildet ist von einem erstem Polynom (11) vierten Grades, das die Skelettlinie (3) von der Schaufelvorderkante (4) bis zu einem Extrempunkt (30) beschreibt, und einem zweiten Polynom (12) vierten Grades, das die Skelettlinie (3) von dem Extrempunkt (30) bis zu der Schaufelhinterkante (5) beschreibt,
wobei der Extrempunkt (30) derjenige Punkt der Skelettlinie (3) ist, der den maximalen Abstand zu der Schaufelsehne (13) hat,
wobei das erste Polynom (11) gebildet ist unter Heranziehen eines Vorderkantenskelettwinkels (LESA), der der Winkel zwischen der Vorderkantentangente (7) der Skelettlinie (3) und der Schaufelsehne (13) ist, der Länge x_{S1} von der Schaufelvorderkante (4) bis dem Punkt der Schaufelsehne (13), der den maximalen Abstand zu der Skelettlinie (3) hat, und der Länge S₁, die der Abstand von dem Extrempunkt (30) bis zu der Schaufelsehne ist,
wobei das zweite Polynom (12) gebildet ist unter Heranziehen eines Hinterkantenskelettwinkels (TESA), der der Winkel zwischen der Hinterkantentangente (8) der Skelettlinie (3) und der Schaufelsehne (13) ist, der Länge S-x_{S1} von der Schaufelhinterkante (5) bis zu dem Punkt der Schaufelsehne (13), der den maximalen Abstand zu der Skelettlinie (3) hat, und der Länge S₂, die der Abstand von der Skelettlinie (3) bis zu dem Punkt der Schaufelsehne (13) ist, der den Abstand x_{S1}+0,5*(S-x_{S1}) von der Schaufelhinterkante (5) hat, wobei S die Länge der Schaufelsehne ist,
wobei die Skelettlinie derart beschaffen ist, dass S₁ von 10,3% bis 11,3% der Länge S beträgt,
x_{S1} von 35,1% bis 38,4% der Länge S beträgt,
S₂ von 64,8% bis 67,9% der Länge S₁ beträgt,
der Hinterkantenskelettwinkel von 15,192° bis 19,020° beträgt und
der Vorderkantenskelettwinkel von 37,663° bis 39,256° beträgt,
oder
wobei die Turbinenlaufschaufel (14, 15) einen transsonischen Abschnitt aufweist und die Skelettlinie in dem transsonischen Abschnitt derart beschaffen ist, dass S₁ von 7,6874% bis 7,9% der Länge S beträgt,
x_{S1} von 35,4311% bis 36,2% der Länge S beträgt,
S₂ von 63% bis 65% der Länge S₁ beträgt,
der Hinterkantenskelettwinkel von 11,0° bis 12,3° beträgt und
der Vorderkantenskelettwinkel von 29,0° bis 31,0° beträgt.

14. Axialströmungsmaschine mit einer Turbinenlaufschaufel gemäß Anspruch 13, wobei die Turbinenlaufschaufel (14, 15) freistehend ist und die Axialströmungsmaschine insbesondere eine Gasturbine oder eine Dampfturbine ist.

## Claims

1. Method for profiling a turbine rotor blade (14, 15) for an axial flow machine with the steps of:
- providing a geometrical model of a blade profile, which has a mean camber line (3) of a profile section of the turbine rotor blade (14, 15);
- determining boundary conditions for a flow flowing around the turbine rotor blade (14, 15);
- changing the mean camber line (3) in such a way that the flow that is established by the boundary conditions produces the maximum of the difference of the isentropic Mach number (22 to 25) between the pressure side and the suction side of the turbine rotor blade (14, 15) in a blade portion that extends from the blade trailing edge (5) in the direction of the blade leading edge (4) and the length of which is 65% of the length S of the blade chord,
the mean camber line (3) being formed by a first fourth-degree polynomial (11), which describes the mean camber line (3) from the blade leading edge (4) to an extreme point (30), and a second fourth-degree polynomial (12), which describes the mean camber line (3) from the extreme point (30) to the blade trailing edge (5),
the extreme point (30) being the point of the mean camber line (3) that is at the maximum distance from the blade chord (13).

2. Method according to Claim 1,
the first polynomial (11) being formed by using a leading-edge mean camber-line angle (LESA), which is the angle between the leading-edge tangent (7) of the mean camber line (3) and the blade chord (13), the length x_{S1} from the blade leading edge (4) to the point of the blade chord (13) that is at the maximum distance from the mean camber line (3), and the length S₁, which is the distance from the extreme point (30) to the blade chord,
the second polynomial (12) being formed by using a trailing-edge mean camber-line angle (TESA), which is the angle between the trailing-edge tangent (8) of the mean camber line (3) and the blade chord (13), the length S-x_{S1} from the blade trailing edge (5) to the point of the blade chord (13) that is at the maximum distance from the mean camber line (3), and the length S₂, which is the distance from the mean camber line (3) to the point of the blade chord (13) that is at the distance x_{S1}+0.5*(S-x_{S1}) from the blade trailing edge (5), where S is the length of the blade chord.

3. Method according to Claim 2,
the mean camber line being changed in such a way that S₁ is from 10.3% to 11.3% of the length S, x_{S1} is from 35.1% to 38.4% of the length S, S₂ is from 64.8% to 67.9% of the length S₁, the trailing-edge mean camber-line angle is from 15.192° to 19.020° and the leading-edge mean camber-line angle is from 37.663° to 39.256°.

4. Method according to Claim 2,
the turbine rotor blade (14, 15) having a transonic portion and the mean camber line in the transonic portion being changed in such a way that S₁ is from 7.6874% to 7.9% of the length S, x_{S1} is from 35.4311% to 36.2% of the length S, S₂ is from 63% to 65% of the length S₁, the trailing-edge mean camber-line angle is from 11.0° to 12.3° and the leading-edge mean camber-line angle is from 29.0° to 31.0°.

5. Method according to one of Claims 1 to 3, the turbine rotor blade (14, 15) being free-standing.

6. Method according to one of Claims 1 to 5,
the geometrical model having a thickness that varies along the mean camber line (3), which is left the same during the changing of the mean camber line (3).

7. Method according to one of Claims 1 to 6,
the boundary conditions of the flow being obtained from the nominal operating condition of the axial flow machine.

8. Method according to one of Claims 1 to 7,
the isentropic Mach numbers being determined experimentally and/or being determined computationally.

9. Method according to one of Claims 1 to 8,
the method being repeated for different profile sections of the turbine rotor blade (14, 15).

10. Method according to one of Claims 1 to 9,
the profile section lying on a cylinder surface or a cone surface of which the axes coincide with the axis of the axial flow machine, on an S₁ flow surface or in a tangential plane of the axial flow machine.

11. Method according to one of Claims 1 to 10,
the axial flow machine being a gas turbine or a steam turbine.

12. Method according to one of Claims 1 to 11,
the method being carried out for profile sections that lie in the radially outer half of the turbine rotor blades.

13. Turbine rotor blade for an axial flow machine, with a blade profile that has a mean camber line (3) of a profile section of the turbine rotor blade (14, 15), the mean camber line (3) being formed in such a way that, on the basis of boundary conditions for a flow flowing around the turbine rotor blade (14, 15), the flow that is established produces the maximum of the difference of the isentropic Mach number (22 to 25) between the pressure side and the suction side of the turbine rotor blade (14, 15) in a blade portion that extends from the blade trailing edge (5) in the direction of the blade leading edge (4) and the length of which is 65% of the length S of the blade chord,
the mean camber line (3) being formed by a first fourth-degree polynomial (11), which describes the mean camber line (3) from the blade leading edge (4) to an extreme point (30), and a second fourth-degree polynomial (12), which describes the mean camber line (3) from the extreme point (30) to the blade trailing edge (5),
the extreme point (30) being the point of the mean camber line (3) that is at the maximum distance from the blade chord (13), the first polynomial (11) being formed by using a leading-edge mean camber-line angle (LESA), which is the angle between the leading-edge tangent (7) of the mean camber line (3) and the blade chord (13), the length x_{S1} from the blade leading edge (4) to the point of the blade chord (13) that is at the maximum distance from the mean camber line (3), and the length S₁, which is the distance from the extreme point (30) to the blade chord,
the second polynomial (12) being formed by using a trailing-edge mean camber-line angle (TESA), which is the angle between the trailing-edge tangent (8) of the mean camber line (3) and the blade chord (13), the length S-x_{S1} from the blade trailing edge (5) to the point of the blade chord (13) that is at the maximum distance from the mean camber line (3), and the length S₂, which is the distance from the mean camber line (3) to the point of the blade chord (13) that is at the distance x_{S1}+0.5*(S-x_{S1}) from the blade trailing edge (5), where S is the length of the blade chord,
the mean camber line being made such that
S₁ is from 10.3% to 11.3% of the length S,
x_{S1} is from 35.1% to 38.4% of the length S,
S₂ is from 64.8% to 67.9% of the length S₁,
the trailing-edge mean camber-line angle is from 15.192° to 19.020° and
the leading-edge mean camber-line angle is from 37.663° to 39.256°,
or
the turbine rotor blade (14, 15) having a transonic portion and the mean camber line in the transonic portion being made such that
S₁ is from 7.6874% to 7.9% of the length S,
x_{S1} is from 35.4311% to 36.2% of the length S,
S₂ is from 63% to 65% of the length S₁,
the trailing-edge mean camber-line angle is from 11.0° to 12.3° and
the leading-edge mean camber-line angle is from 29.0° to 31.0°.

14. Axial flow machine with a turbine rotor blade according to Claim 13, the turbine rotor blade (14, 15) being free-standing and the axial flow machine being in particular a gas turbine or a steam turbine.

## Revendications

1. Procédé de profilage d'une aube (14, 15) mobile de turbine d'une turbomachine axiale, comprenant les stades :
- on se procure un modèle géométrique d'un profil d'aube qui a une ligne (3) de squelette d'une partie du profil de l'aube (14, 15) mobile de turbine;
- on fixe des conditions aux limites d'un écoulement passant autour de l'aube (14, 15) mobile de turbine;
- on modifie la ligne (3) de squelette de manière à ce que l'écoulement, s'établissant à l'aide des conditions aux limites provoque, dans une partie de l'aube qui s'étend à partir du bord (5) arrière de l'aube en direction au bord (4) avant de l'aube et qui a une longueur représentant 65 % de la longueur (S) de la corde de l'aube, le maximum de la différence du nombre (22 à 25) de Mach isentrope entre l'intrados et l'extrados de l'aube (14, 15) mobile de turbine; dans lequel on forme la ligne (3) de squelette par un premier polynôme (11) du quatrième degré, qui décrit la ligne (3) de squelette du bord (4) avant de l'aube à un point (30) extrême et par un deuxième polynôme (12) du quatrième degré, qui décrit la ligne (3) de squelette du point (3) extrême au bord (5) arrière de l'aube,
dans lequel le point (30) extrême est le point de la ligne (3) de squelette, qui a la distance maximum à la corde (13) de l'aube.

2. Procédé suivant la revendication 1,
dans lequel on forme le premier polynôme (11), en tirant parti d'un angle (LESA) de squelette au bord avant, qui est l'angle entre la tangente (7) au bord avant de la ligne (3) de squelette et la corde (13) de l'aube, de la longueur X_{S1} du bord (4) avant de l'aube jusqu'au point de la corde (13) de l'aube qui a la distance maximum à la ligne (3) de squelette et de la longueur S₁, qui est la distance du point (30) extrême à la corde de l'aube,
dans lequel on forme le deuxième polynôme (12), en tirant parti d'un angle (LESA) de squelette au bord arrière, qui est l'angle entre la tangente (8) au bord arrière de la ligne (3) de squelette et la corde (13) de l'aube, de la longueur S-X_{S1} du bord (5) arrière de l'aube au point (1) de la corde (13) de l'aube qui a la distance maximum à la ligne (3) de squelette et de la longueur S₂ qui est la distance de la ligne (3) du squelette au point de la corde (13) de l'aube, qui a la distance x_{S1}+0,5* (S-x_{S1}) du bord (5) arrière de l'aube, S étant la longueur de la corde de l'aube.

3. Procédé suivant la revendication 2,
dans lequel, on modifie la ligne de squelette de manière à ce que S₁ représente de 10,3 % à 11,3 % de la longueur S, que x_{S1} représente de 35,1 % à 38,4 % de la longueur S, que S₂ représente de 64,8 % à 67,9 % de la longueur S₁, que l'angle de squelette au bord arrière aille de 15,192° à 19,020° et que l'angle de squelette au bord avant aille de 37,663° à 39,256°.

4. Procédé suivant la revendication 2,
dans lequel, l'aube (14, 15) mobile de turbine a une partie transsonique et on modifie la ligne de squelette dans la partie transsonique de manière à ce que S₁ représente de 7,6874 % à 7,9 % de la longueur S, que x_{S1} représente de 35,4311 % à 36,2 % de la longueur S, que S₂ représente de 63 % à 65 % de la longueur S₁, que l'angle de squelette au bord arrière aille de 11,02° à 12,3° et que l'angle de squelette au bord avant aille de 29,0° à 31,0°.

5. Procédé suivant l'une des revendications 1 à 3,
dans lequel l'aube (14, 15) mobile de turbine est indépendante.

6. Procédé suivant l'une des revendications 1 à 5,
dans lequel le modèle géométrique a une épaisseur variant suivant la ligne (3) de squelette que l'on laisse subsister pendant la modification de la ligne (3) de squelette.

7. Procédé suivant l'une des revendications 1 à 6,
dans lequel des conditions aux limites de l'écoulement sont données à partir de la condition de fonctionnement nominal de la turbomachine axiale.

8. Procédé suivant l'une des revendications 1 à 7,
dans lequel on détermine expérimentalement et/ou on détermine par le calcul le nombre de Mach isentrope.

9. Procédé suivant l'une des revendications 1 à8,
dans lequel on répète le procédé pour diverses parties du profil de l'aube (14, 15) mobile de turbine.

10. Procédé suivant l'une des revendications 1 à 9,
dans lequel la partie du profil se trouve sur une surface cylindrique ou sur une surface conique, dont les axes coïncident avec l'axe de la turbomachine axiale, sur une surface d'écoulement S1 ou dans un plan tangentiel de la turbomachine axiale.

11. Procédé suivant l'une des revendications 1 à 10,
dans lequel la turbomachine axiale est une turbine à gaz ou une turbine à vapeur.

12. Procédé suivant l'une des revendications 1 à 11,
dans lequel on effectue le procédé pour des parties du profil qui se trouvent dans la moitié extérieure radialement des aubes mobiles de turbine.

13. Aube mobile de turbine d'une turbomachine axiale, comprenant un profil d'aube qui a une ligne (3) de squelette d'une partie du profil de l'aube (14, 15) mobile de turbine, la ligne (3) de squelette étant telle que, à l'aide des conditions aux limites d'un écoulement passant autour de l'aube (14, 15) mobile de turbine, l'écoulement qui s'établit provoque le maximum de la différence du nombre (22 à 25) de Mach isentrope entre l'intrados et l'extrados de l'aube (14, 15) mobile de turbine dans une partie de l'aube, qui s'étend à partir du bord (5) arrière de l'aube en direction du bord (4) avant de l'aube et qui a une longueur représentant 65 % de la longueur S de la corde de l'aube,
la ligne (3) de squelette étant formée par un premier polynôme (11) du quatrième degré, qui décrit la ligne (3) du squelette du bord (4) avant de l'aube à un point (30) extrême, et par un deuxième polynôme (12) du quatrième degré, qui décrit la ligne (3) de squelette du point (3) extrême au bord (5) arrière de l'aube,
dans laquelle le point (30) extrême est le point de la ligne (3) de squelette, qui a la distance maximum à la corde (13) de l'aube,
dans laquelle le premier polynôme (11) est formé, en tirant parti d'un angle (LESA) du squelette au bord avant, qui est l'angle entre la tangente (7) au bord avant de la ligne (3) de squelette et la corde (13) de l'aube, de la longueur x_{S1} du bord (4) avant de l'aube jusqu'au point de la corde (13) de l'aube, qui a la distance maximum à la ligne (3) de squelette et de la longueur S₁, qui est la distance du point (30) extrême à la corde de l'aube,
dans laquelle le deuxième polynôme (12) est formé, en tirant parti d'un angle (LESA) du squelette au bord arrière, qui est l'angle entre la tangente (8) au bord arrière de la ligne (3) de squelette et la corde (13) de l'aube, de la longueur S-x_{S1} du bord (5) arrière de l'aube au point (1) de la corde (13) de l'aube, qui a la distance maximum à la ligne (3) de squelette et de la longueur S₂, qui est la distance de la ligne (3) de squelette au point de la corde (13) de l'aube, qui a la distance x_{S1}+0,5* (S-x_{S1}) du bord (5) arrière de l'aube, S étant la longueur de la corde de l'aube,
dans laquelle la ligne de squelette est telle que S₁ représente de 10,3 % à 11,3 % de la longueur S, que x_{S1} représente de 35,1 % à 38,4 % de la longueur S, que S₂ représente de 64,8 % à 67,9 % de la longueur S₁, que l'angle de squelette au bord arrière aille de 15,192° à 19,020° et que l'angle du squelette au bord avant aille de 37,663° à 39,256°,
ou
dans laquelle l'aube (14, 15) mobile de turbine a une partie transsonique et on modifie la ligne de squelette dans la partie transsonique de manière à ce que S₁ représente de 7,6874 % à 7,9 % de la longueur S, que x_{S1} représente de 35,4311 % à 36,2 % de la longueur S, que S₂ représente de 63 % à 65 % de la longueur S₁, que l'angle du squelette au bord arrière aille de 11,02° à 12,3° et que l'angle du squelette au bord avant aille de 29,0° à 31,0°.

14. Turbomachine axiale ayant une aube mobile de turbine suivant la revendication 13, dans laquelle l'aube (14, 15) mobile de turbine est indépendante et la turbomachine axiale est notamment une turbine à gaz ou une turbine à vapeur.
